# EUROPÄISCHE PATENTSCHRIFT

(11) **EP 0 305 813 B1**
(45) Veröffentlichungstag und Bekanntmachung des Hinweises auf die Patenterteilung: **07.10.1992**
(21) Anmeldenummer: 88113382.1
(22) Anmeldetag: 18.08.1988
(51) Int. Cl.: F24H 1/18

(54) **Offener Warmwasserbereiter**
Open water heater
Chauffe-eau ouvert

(30) Priorität: 29.08.1987 DE 3728919
(43) Veröffentlichungstag der Anmeldung: 08.03.1989
(73) Patentinhaber: Forbach GmbH, D-97603 Bad Neustadt (DE)
(72) Erfinder: Elflein, Reinhold, D-8740 Bad Neustadt/Saale (DE); Kurz, Rolf, D-8740 Bad Neustadt/Saale (DE)
(74) Vertreter: Vogl, Leo, Dipl.-Ing.

(56) Entgegenhaltungen:
- EP-A- 0 276 475
- BE-A- 739 712
- CH-A- 409 304
- DE-A- 3 040 450

## Beschreibung

Die Erfindung betrifft einen offenen Warmwasserbereiter nach dem Oberbegriff des Patentanspruchs 1.

Ein Warmwasserbereiter dieser Art ist in der EP-A- 0 276 475 beschrieben, die unter Artikel 54(3) EPÜ fällt.

Bekanntlich findet bei allen Arten von Warmwasserbereitern, bei denen das zu erwärmende Wasser in einem Behälter gespeichert und aufgeheizt wird, während der Aufheizdauer eine Wärmeausdehnung des Wassers statt. Dies macht in einem geschlossenen Behälter zur Vermeidung eines schädlichen Druckanstiegs einen Volumenausgleich erforderlich. Im Falle eines sogenannten offenen Warmwasserbereiters, wie eines Waschtischspeichers, Boilers oder ähnlicher Heißwasserbereitungsgeräte, bei denen der Warmwasserauslauf als ein mit einer Verbraucherzapfstelle verbundener Überlauf ausgebildet ist, durch den das aufgeheizte Wasser beim Öffnen der Verbraucherzapfstelle durch das am Kaltwasserzulauf nachfließende Kaltwasser hinausgedrückt wird, erfolgt dieser Volumenausgleich einfach dadurch, daß das Ausdehnungswasser tropfenweise an der Armatur der Verbraucherzapfstelle austritt. Dieser Wasseraustritt im Bereich bzw. Zugriff der Bedienungsperson während des Aufheizvorganges des Behälterwassers wird von manchen Abnehmerkreisen als Nachteil bzw. Mangel angesehen, so daß solche Warmwasserbereiter nicht überall absetzbar sind.

Um nun das Austreten von Ausdehnungs-Tropfwasser über die Zapfstelle zu verhindern, ist es bereits bekannt, offene Warmwasserbereiter mit einer Einrichtung zum Verändern des Warmwasserbehältervolumens auszurüsten, durch die das beim Aufheizvorgang entstehende Ausdehnungswasser aufgenommen und damit das Austreten über die Zapfstelle vermieden wird. Bei dem im Dokument EP-A-0 276 475 beschriebenen Warmwasserbereiter besteht eine solche Einrichtung aus einem außerhalb des Wasserbehälters angeordneten zusammendrückbaren und wieder ausdehnbaren Faltenbalg, der über eine Wasserrohrleitung in strömungstechnischer Verbindung mit dem Wasserbehälter des Warmwasserbereiters gebracht ist. Am Faltenbalg ist eine druck- oder temperaturabhängig gesteuerte Hubeinrichtung angekoppelt, mit deren Hilfe der nach Beendigung des Zapfvorganges zusammengedrückte Faltenbalg auseinandergezogen und eine dem Volumen des Faltenbalges entsprechende Menge Wasser aus dem Wasserbehälter über die Wasserrohrleitung abgezogen wird. Die Hubeinrichtung zum Betätigen des Faltenbalges ist beispielsweise ein mit dem Faltenbalg gekoppelter federbelasteter Kolben, der im Kaltwasserzulaufrohr untergebracht und dessen Stößel durch die Bodenplatte des Wasserbehälters hindurchgeführt ist. Bei diesem Warmwasserbereiter kommen nun die beweglichen Teile der Hubeinrichtung mit dem Warmwasser des Wasserbehälters in Kontakt, so daß die Gefahr besteht, daß diese durch Kalkablagerungen in ihrer Funktionsfähigkeit beeinträchtigt werden.

Hier will die Erfindung Abhilfe schaffen. Die Erfindung, wie sie in den Ansprüchen gekennzeichnet ist, löst die Aufgabe, eine Einrichtung zum Verändern des Behältervolumens für offene Warmwasserbereiter zu schaffen, bei der die funktionellen Teile zum Betätigen der genannten Einrichtung nicht mit Heißwasser in Berührung kommen, so daß Kalkablagerungen verhindert werden und eine Blockierung mit Sicherheit ausgeschlossen wird.

Die Einrichtung zum Verändern des Wasserbehältervolumens wirkt in der Weise, daß mit Einleiten des Zapfvorganges durch Wasserverdrängung unterhalb des Wasserbehälters eine in sich geschlossene wasserfreie Kammer geschaffen wird. Nach Beendigung des Zapfvorganges wird die Kammer wieder verkleinert, wordurch ein entsprechender wasserfreier Raum zur Aufnahme des beim Aufheizungsvorgang entstehenden Ausdehnungswassers im Innern des Wasserbehälters entsteht.

Die durch die Erfindung erreichten Vorteile sind im wesentlichen darin zu sehen, daß die wasserfreie Kammer und auch der die Kappe und damit die membranartige bodenseitige Dichtungsplatte anhebende Ventilkolben flüssigkeitsdicht vom heißen Wasserinhalt des Speicherbehälters getrennt sind, so daß die beweglichen Teile der Einrichtung zum Verändern des Wasserbehältervolumens nicht mit heißen Wasser in Berührung kommen und deshalb vor Kalkablagerungen aus dem Wasserbehälter geschützt sind.

Ein Ausführungsbeispiel der Erfindung ist in der Zeichnung dargestellt und wird anhand dieser nachfolgend näher beschrieben:
Es zeigen:
- Fig. 1: einen beheizten Warmwasserbehälter für einen offenen bzw. drucklosen Warmwasserbereiter mit einer Einrichtung zum Verändern des Wasserbehälterinhaltes in Ruhe- bzw. Ausgangsstellung,
- Fig. 2: den Wasserbehälter mit dieser Einrichtung in Funktionsstellung.

Mit 1 ist ein mit einer elektrischen Heizeinrichtung 2 versehener Wasserbehälter für einen sogenannten offenen bzw. drucklosen Warmwasserbereiter bezeichnet, der aus einem Rohrkörper 3 und je einer mit diesem flüssigkeitsdicht verbundenen Boden- und Kopfplatte 4 bzw. 5 besteht. Zum Wasserbehälter 1 gehört ein von einem Magnetventil 6 beherrschtes Kaltwasserzulaufrohr 7, das außerhalb des Wasserbehälters 1 parallel zu diesem entlang geführt ist und im Bereich unterhalb der Bodenplatte 4 an einem in dieser gehalterten Ventil- und Kolbengehäusekörper 8 endet und dort an einem Eingangsrohrstutzen 9 des Ventil- und Kolbengehäusekörpers 8 angeschlossen ist. Am Ventil- und Kolbengehäusekörper 8 ist an der dem Eingangsrohrstutzen 9 gegenüberliegenden Seite ein höher liegender Ausgangsrohrstutzen 10 vorgesehen, an dem eine eine Fortsetzung des Kaltwasserzulaufrohres 7 bildende Rohrkrümmereinheit 7′ angeschlossen ist. Die Rohrkrümmereinheit 7′ ist im unteren Teil des Wasserbehälter-Rohrkörpers 3 durch dessen Wandung dicht hindurchgeführt, wobei deren Kaltwasseraustritt 11 zum Bodenbereich des Wasserbehälters hin ausgerichtet ist. In der Kopfplatte 5 des Wasserbehälter-Rohrkörpers 3 ist ein Warmwasserauslaufrohr 12 eingelassen, welches der Entnahme des aufgeheizten Wassers dient, das durch das unten in den Wasserbehälter eintretende kalte Wasser über das Warmwasserauslaufrohr 12 zu einer nicht dargestellten Wasserzapfstelle gedrückt wird.

Der Ventil- und Kolbengehäusekörper 8 enthält ein Kolbenventil 13 in einem dort eingesetzten Führungsstück 14. Das Kolbenventil 13 besitzt einen Ventilteller 15, der in der Ruhe- bzw. Ausgangsstellung des Kolbenventils 13 auf dem Führungsstück 14 dicht aufliegt und einen mit dem Kaltwasserzulauf in Verbindung stehenden Stauraum 16 verschlossen hält. Der Kolben des Kolbenventils 13, der oberhalb der Bodenplatte 4 des Wasserbehälters 1 aus dem Ventil- und Kolbengehäusekörper 8 herausgeführt ist, trägt in diesem Bereich eine pilzartige Kappe 17. Über der pilzartigen Kappe 17 und damit hinter der Bodenplatte 4 im Innern des Wasserbehälters 1 ist eine membranartige Dichtungsplatte 18 gespannt, deren Randwulst 19 im vertieften Flanschrand 20 der Bodenplatte 4 eingelegt ist. Beide Platten 4, 18 sind mit einem Flanschrand 21 des Wasserbehälter-Rohrkörpers 3 dicht verbunden. Im Bereich unterhalb der pilzartigen Kappe 17 ist in der Bodenplatte 4 zweckmäßig eine Entlüftungsöffnung 22 eingebracht.

Die Arbeitsweise des beschriebenen Warmwasserbereiters mit einer Einrichtung zum Verändern des Wasserbehältervolumens, um das Austreten bzw. Austropfen von Ausdehnungswasser während des Aufheizvorganges zu vermeiden, ist folgende:
Mit Öffnen der nicht dargestellten Warmwasserzapfstelle, an der das Warmwasserauslaufrohr 12 endet, wird über das Magnetventil 6 der Kaltwasserzulauf zum Kaltwasserzulaufrohr 7 freigegeben. Der dann anstehende Druck des Kaltwassers wirkt im Stauraum 16 gegen den Teller 15 des Kolbenventils 13. Dies hat zur Folge, daß das Kolbenventil 13 und damit die mit diesem gekoppelte Kappe 17 angehoben werden. Die über die Kappe 17 gespannte membranartige Dichtungsplatte 18 wird zwangsläufig ebenfalls angehoben und drückt bzw. verdrängt dabei eine bestimmte volumenabhängige Wassermenge (etwa 4 % des Wasserbehälterinhalts) über das Warmwasserauslaufrohr 12 zur Warmwasserzapfstelle. Zwischen der membranartigen Dichtungsplatte 18 und der Bodenplatte 14 stellt sich eine wasserfreie Kammer 23 ein, deren Volumen etwa 4 % vom Wasserinhalt des Wasserbehälters 1 ist.
Hat das Kolbenventil 13 im Ventil- und Kolbengehäusekörper 8 seine Endstellung erreicht, ist der Kaltwasserzulauf über die Rohrkrümmereinheit 7′ zum Wasserbehälter 1 freigegeben. Solange nun die Warmwasserzapfstelle geöffnet ist, wird infolge der entstehenden Kaltwasserzufuhr über das Warmwasserauslaufrohr 12 Warmwasser zur Zapfstelle gedrückt. Mit Schließen der Warmwasserzapfstelle und damit Unterbinden der Kaltwasserzufuhr zum Wasserbehälter 1 geht das Kolbenventil 13 mit seiner angekoppelten Kappe 17 in seine Ausgangsposition gemäß Fig. 1 zurück. Infolge des Druckes des im Wasserbehälter 1 anstehenden Wassers folgt die membranartige Dichtungsplatte 18 zwangsläufig dem Rückgang des Kolbenventils 13. Der Wasserspiegel im Wasserbehälter 1 senkt sich entsprechend dem vorher verdrängtem Volumen ab, wodurch sich im Wasserbehälter 1 oben ein wasserfreier Raum 24 entsprechend dem Rauminhalt der Kammer 23 einstellt, der dann das beim Aufheizen des Wasserbehälterinhaltes entstehende Ausdehungswasser aufnehmen kann, wodurch das Austropfen von Wasser aus der Warmwasserzapfstelle vemieden ist.

## Patentansprüche

1. Offener Warmwasserbereiter mit einer Warmwasserzapfstelle, bei dem das zu erwärmende Wasser in einem einen Kaltwasserzulauf (7) und einen Warmwasserauslauf (12) aufweisenden Wasserbehälter (1) mit einer Bodenplatte (4) aufheiz- und speicherbar ist, der eine Einrichtung zum Verändern seines Behältervolumens aufweist, durch die mit Öffnen der Warmwasserzapfstelle und damit Zuführen von Kaltwasser über den auf diese dann einwirkenden Druck des zufließenden Kaltwassers durch Wasserverdrängung außerhalb des Wasserbehälters (1) eine wasserfreie Kammer (23) geschaffen wird, deren Volumen das Raummaß für einen sich nach Schließen der Warmwasserzapfstellle einstellenden wasserfreien Raum (24) im Wasserbehälter ist, dadurch gekennzeichnet, daß die Einrichtung aus einer im Innern des Wasserbehälters (1) angeordneten membranartigen Dichtungsplatte (18) sowie ein auf diese einwirkendes, vom Druck des zufließenden Kaltwassers beaufschlagbares Kolbenventil (13) besteht, und daß mit dem Kolbenventil (13) eine pilzartige Kappe (17) gekoppelt ist, über die die membranartige Dichtungsplatte (18) gespannt ist, die zusammen mit der Bodenplatte (4) den Abschluß des Wasserbehälters (1) bildet.

2. Warmwasserbereiter nach Anspruch 1, dadurch gekennzeichnet, daß in der Bodenplatte (4) des Wasserbehälters (1) eine Entlüftungsöffnung (22) für die wasserfreie Kammer (23) eingebracht ist.

3. Warmwasserbereiter nach Anspruch 1, dadurch gekennzeichnet, daß die membranartige Dichtungsplatte (18) mit ihrer Randwulst (19) im vertieften Flanschrand (20) der Bodenrand (4) eingelegt ist und beide Platten (4,18) mit der Wasserbehälter-Wandung (3) dicht verbunden sind.

4. Warmwasserbereiter nach Anspruch 1, dadurch gekennzeichnet, daß das Kolbenventil (13) in einem in der Bodenplatte (4) gehalterten Ventil- und Kolbengehäusekörper (8) geführt ist und daß im Ventil- und Kolbengehäusekörper (8) ein Führungsstück (14) für den Kolbenventilkörper (13) eingesetzt ist.

5. Warmwasserbereiter nach Anspruch 1 oder 4, dadurch gekennzeichnet, daß das Kolbenventil (13) einen den Kaltwasserzulauf zum Ventil- und Kolbengehäusekörper (8) beherrschenden Ventilteller (15) aufweist.

6. Warmwasserbereiter nach Anspruch 4 oder 5, dadurch gekennzeichnet, daß am Ventil- und Kolbengehäusekörper (8) ein Eingangsrohrstutzen (9) für das Kaltwasserzulaufrohr (7) und ein Ausgangsrohrstutzen (10) für eine in den Wasserbehälter (1) mündende Rohrkrümmereinheit (7) als Fortsatz des Kaltwasserzulaufrohres (7) ausgebildet ist.

7. Warmwasserbereiter nach Anspruch 6, dadurch gekennzeichnet, daß das Kaltwasserzulaufrohr (7,7') außerhalb des Wasserbehälters (1) geführt ist.

## Claims

1. Open water heater with a hot water tapping point, wherein the water to be heated is heatable and storable in a water tank (1) having a cold water inlet (7) and a hot water outlet (12) with a base panel (4), which water tank (1) has a device for varying its capacity, with which, upon opening of the hot water tapping point, and upon supply of cold water, via the pressure of the inflowing cold water then acting thereon due to water displacement outside the water tank (1), a water-free chamber (23) is created, the volume of which is the spatial measurement for a water-free chamber (24) in the water tank set after closing of the hot water tapping point, characterised in that the device consists of a membrane-like sealing panel (18) mounted inside the water tank (1) and a piston valve (13) acting on said sealing panel and actuatable by the pressure of the inflowing cold water, and in that the piston valve (13) is coupled to a mushroom-like cap (17), over which the membrane-like sealing panel (18) is braced, which together with the base panel (4) forms the end of the water tank (1).

2. Water heater according to claim 1, characterised in that a ventilation aperture (22) for the water-free chamber (23) is formed in the base panel (4) of the water tank (1).

3. Water heater according to claim 1, characterised in that the membrane-like sealing panel (18) is inserted with its edge beading (19) in the recessed flange edge (20) of the base edge (4), and both panels (4, 18) are joined in a sealing-tight manner to the water tank wall (3).

4. Water heater according to claim 1, characterised in that the piston valve (13) is guided in a valve and piston housing body (8) mounted in the base panel (4) and in that a guide piece (14) for the piston valve body (13) is inserted in the valve and piston housing body (8).

5. Water heater according to claim 1 or 4, characterised in that the piston valve (13) has a valve head (15) controlling the cold water supply to the valve and piston housing body (8).

6. Water heater according to claim 4 or 5, characterised in that an inlet tube nozzle (9) for the cold water supply pipe (7) is formed on the valve and piston housing body (8) and an outlet tube nozzle (10) for a tube elbow unit (7) opening into the water tank (1) is formed as a continuation of the cold water supply pipe (7).

7. Water heater according to claim 6, characterised in that the cold water supply pipe (7, 7') passes outside the water tank (1).

## Revendications

1. Chauffe-eau ouvert avec un point de prise d'eau chaude dans lequel l'eau à chauffer peut être chauffée et stockée dans un réservoir d'eau (1) présentant une arrivée d'eau froide (7) et une sortie d'eau chaude (12), et comportant une plaque de fond (4), lequel réservoir comporte un dispositif permettant de faire varier sa capacité, par lequel l'ouverture du robinet d'eau chaude et donc l'arrivée d'eau froide permet de réaliser, par la pression de l'eau froide arrivant, agissant sur ce dispositif, en chassant l'eau à l'extérieur du réservoir d'eau (1), de réaliser une chambre (23) sans eau dont le volume correspond à celui d'une enceinte (24) sans eau s'établissant dans le réservoir d'eau, après fermeture du robinet d'eau chaude, caractérisé en ce que ce dispositif est constitué d'une plaque d'étanchéité (18) en forme de membrane, placée à l'intérieur du réservoir d'eau (1), ainsi que d'une soupape à piston (13), sollicitée par la pression de l'eau froide arrivant et agissant sur cette plaque, et en ce qu'à la soupape à piston (13) est accouplé un capuchon (17) en forme de champignon sur lequel est tendue la plaque d'étanchéité (18) en forme de membrane, qui forme avec la plaque de fond (4) la fermeture du réservoir d'eau (1).

2. Chauffe-eau selon la revendication 1, caractérisé en ce qu'une ouverture de purge d'air (22) pour la chambre (23) sans eau est pratiquée dans la plaque de fond (4) du réservoir d'eau (1).

3. Chauffe-eau selon la revendication 1, caractérisé en ce que la plaque d'étanchéité (18) en forme de membrane avec son bourrelet de bordure (19) est insérée dans le bord de bride (20) enfoncé du bord (4) du fond et en ce que les deux plaques (4, 18) sont assemblées de manière étanche avec la paroi (3) du réservoir d'eau.

4. Chauffe-eau selon la revendication 1, caractérisé en ce que la soupape à piston (13) est guidée dans un corps de boîtier de soupape et de piston (8), maintenu dans la plaque de fond (4) et en ce qu'une pièce de guidage (14) pour le corps de soupape à piston (13) est insérée dans le corps du boîtier de soupape et de piston (8).

5. Chauffe-eau selon la revendication 1 ou 4, caractérisé en ce que la soupape à piston (13) présente une tête de soupape (15) maîtrisant l'arrivée d'eau froide au corps du boîtier de soupape et de piston (8).

6. Chauffe-eau selon la revendication 4 ou 5, caractérisé en ce qu'il est formé sur le corps du boîtier de soupape et de piston (8) une tubulure d'entrée (9) pour le tube d'arrivée d'eau froide (7) et une tubulure de sortie (10) pour une unité de tube coudée (7), débouchant dans le chauffe-eau (1), et prolongeant le tube d'arrivée d'eau froide (7).

7. Chauffe-eau selon la revendication 6, caractérisé en ce que le tube d'arrivée d'eau froide (7, 7') passe à l'extérieur du réservoir d'eau (1).
